# EUROPÄISCHE PATENTSCHRIFT

(11) **EP 0 821 518 B1**
(45) Veröffentlichungstag und Bekanntmachung des Hinweises auf die Patenterteilung: **22.05.2002**
(21) Anmeldenummer: 97112730.3
(22) Anmeldetag: 24.07.1997
(51) Int. Cl.: H04N 1/44, G07F 7/00, G07F 17/12

(54) **Übergabevorrichtung und Distributionsvorrichtung**
Transfer device and distribution device
Dispositif de transfert et dispositif de distribution

(30) Priorität: 24.07.1996 DE 19629897; 28.11.1996 DE 19649416
(43) Veröffentlichungstag der Anmeldung: 28.01.1998
(73) Patentinhaber: S. Siedle & Söhne, 78120 Furtwangen (DE)
(72) Erfinder: Becker, Claus, Dr., 76470 Ötigheim (DE)
(74) Vertreter: Patentanwälte Leinweber & Zimmermann

(56) Entgegenhaltungen:
- EP-A- 0 644 511
- FR-A- 2 563 987
- FR-A- 2 565 370
- US-A- 4 894 717
- US-A- 5 475 378

## Beschreibung

Die Erfindung betrifft eine Vorrichtung zum Übergeben einer von einem Distribuenten abgegebenen Sendung an einen Empfänger, mit einer mit einer Verriegelungseinrichtung gegen unbefugten Zugriff verriegelbaren Deponiereinrichtung zum vorübergehenden Aufnehmen der Sendung und einem dem Empfänger zugeordneten Schlüssel, mit dem die Verriegelungseinrichtung zumindest während der Anwesenheit einer Sendung in der Deponiereinrichtung zum Entnehmen der Sendung entriegelt werden kann.

D1 (US 4 894 717 A) zeigt eine Deponiereinrichtung (Schliessfächer) in einem System, das gelieferte Sendungen automatisch entgegennimmt und im Gegenzug automatisch Empfangsquittungen ausstellt, um auch während der Abwesenheit eines Empfängers für Warensendungen erreichbar zu sein. Die Zuordnung zwischen gelieferter Sendung und Empfänger erfolgt mittels jeweils eindeutig zugeordneter Codes.

D2 (FR-A-2 565 370) beschreibt eine Vorrichtung zum automatischen Aufnehmen von Sendungen, wobei eine Quittier- und Identifikationseinrichtung vorgesehen sind. Die Identifikation dient zur Übernahme entsprechender Daten in eine zu erstellende Quittung, nicht jedoch zur Steuerung des Verriegelungsmechanismus.

Vorrichtungen der eingangs genannten Art sind als Briefkästen bekannt. Bekannte Briefkästen sind zwar ausreichend für gewöhnliche Briefsendungen und für Warensendungen ohne größeren Wert. Handelt es sich aber bei der Sendung beispielsweise um ein Einschreiben oder um eine Ware mit höherem Wert, so ist es unter anderem aus Haftungsgründen oder aus Gründen des Nachweises der Fristwahrung erforderlich, daß die Zustellung der Sendung dem Zustellenden quittiert wird.

Da ein herkömmlicher Briefkasten nicht dazu in der Lage ist, den Empfang bzw. die Niederlegung einer Sendung zu quittieren, ist es bisher zur Quittierung erforderlich, daß der die Sendung zum Empfänger bringende Bote den Empfänger antrifft, um von ihm die Quittierung zu erhalten. Trifft er den Empfänger nicht an, kommt er gewöhnlich ein zweites und womöglich ein drittes Mal zum Empfänger. Handelt es sich bei dem zustellenden Betrieb um die Deutsche Bundespost, wird dann üblicherweise anstelle der Sendung eine Benachrichtigung über das Vorhandensein einer Sendung in den Briefkasten geworfen, woraufhin der Empfänger die Sendung selbst beim Postamt abholen muß. Die Quittierung erfolgt in einem solchen Fall dann beim Postamt.

Der Erfindung liegt die Aufgabe zugrunde eine Distributionsvorrichtung so weiterzuentwickeln, dass ein automatisches Zuordnen gelieferter Sendungen an zugehörige Empfänger erfolgen kann.

Erfindungsgemäß wird die gestellte Aufgabe durch eine Distributionsvorrichtung gemäß den Merkmalem von Anspruch 1 gelöst.

Die Erfindung schafft eine

Distributionsvorrichtung zum Übergeben einer von einem Distribuenten (10) abgegebenen Sendung an einen vorbestimmten Empfänger (12.1) einer Gruppe von mindestens 2 Empfängern (12.1, 12.2, 12.3), mit
mindestens einer mit einer Verriegelungseinrichtung (30) gegen unbefugten Zugriff verriegelbaren Deponiereinrichtung (20) zum vorübergehenden Aufnehmen der Sendung,
einer Steuereinrichtung (34), die die Verriegelungseinrichtung (30) derart steuert, dass sie zumindest während der Anwesenheit der Sendung in der Deponiereinrichtung (20) nur mit einem dem vorbestimmten Empfänger (12.1) zugeordneten Schlüssel (32.1) zur Entnahme der Sendung entriegelt werden kann, und
einer Quittiereinrichtung (24) zum Erstellen einer Quittung für das Deponieren einer Sendung in der Deponiereinrichtung (20) und/oder zum selbsttätigen Erstellen einer Quittung über das Öffnen der Deponiereinrichtung (20) zur Entnahme einer Sendung aus der Deponiereinrichtung (20),
dadurch gekennzeichnet, dass
eine Identifiziereinrichtung (22) zum Identifizieren der in der Deponiereinrichtung (20) deponierten Sendung vorgesehen ist und
die Steuereinrichtung (34) die Verriegelungseinrichtung (30) auf der Basis der Identifizierung der deponierten Sendung steuert.

Darüber hinaus ermöglicht es die Distributionsvorrichtung insbesondere wegen der Identifiziereinrichtung und der Zuordnung des Schlüssels zu dem vorbestimmten Empfänger, d.h. zu demjenigen Empfänger der Gruppe Empfänger, der die Sendung erhalten soll, daß die Deponiereinrichtung für die Zustellung an mehrere Empfänger dienen kann. Dadurch ist es beispielsweise möglich, für Wohnanlagen mit einer Vielzahl Haushalten mit einer Anzahl Deponiereinrichtungen auszukommen, die unter der Anzahl der Haushalte in der Wohnanlage liegt. Diese Reduzierung ist deshalb möglich, weil in aller Regel bei größeren Wohnanlagen nicht alle Haushalte gleichzeitig Sendungen zugestellt bekommen, so daß eine gemeinsame Nutzung von weniger Deponiereinrichtungen als Haushalte keine Probleme macht.

Eine andere Anwendungsmöglichkeit stellen Schließfachanlagen bei. Postämtern, Banken od.dgl. dar. Auch hier ist es nämlich in aller Regel so, daß nicht alle Schließfachkunden gleichzeitig Sendungen erhalten, so daß eine Reduzierung der Anzahl der Deponiereinrichtungen möglich ist.

In der einfachsten Ausführungsform handelt es sich bei der Quittiereinrichtung um einen Stempel. Dieser Stempel kann sich beispielsweise in der Deponiereinrichtung befinden und von dem die Sendung deponierenden Boten benutzt werden, um eine Quittierkarte zu bestempeln. Eine eventuell vorgesehene Identifizierung der Sendung müßte allerdings in diesem Fall von dem Boten auf der Karte festgehalten werden, sofern der Stempel nicht entsprechend einstellbar ist.

Bevorzugt handelt es sich bei der Quittiereinrichtung allerdings um einen Drucker, der vorteilhafterweise mit der Identifiziereinrichtung zusammenarbeitet, um automatisch eine Quittung bei Deponierung an den die Sendung deponierenden Boten auszudrucken.

Die Quittung kann allerdings auch "papierlos" erstellt werden, nämlich dann, wenn die Quittiereinrichtung ein Lese/Schreib-Gerät für Chipkarten und/oder Magnetkarten aufweist. In diesem Fall führt der die Sendung deponierende Bote eine entsprechende Chipkarte oder Magnetkarte in das Gerät ein, worauf die Quittierung auf der Karte gespeichert wird.

Bevorzugt weist die Quittiereinrichtung einen Anschluß zum Abgeben die Quittierinformation beinhaltender elektrischer Signale auf. Solcherlei Signale können entweder an ein von dem die Sendung deponierenden Boten mitgeführtes Gerät abgegeben und in dem Gerät als Quittung gespeichert werden. Die Quittierinformation kann aber auch über entsprechende Datenübertragungsstrecken direkt an den Distribuenten und/oder an denjenigen von dem Distribuenten beauftragten Spediteur gegeben werden, bei dem der die Sendung deponierende Bote arbeitet. Bei dem Spediteur kann es sich um die Deutsche Bundespost handeln.

Bei sämtlichen vorstehend beschriebenen Quittiereinrichtungen kann die Quittung nur aus einer Information darüber bestehen, daß eine Sendung deponiert oder aus der Deponiereinrichtung entnommen worden ist, ohne daß die Sendung in der Quittung identifiziert würde. Bevorzugt ist es allerdings, daß die Quittiereinrichtung auf der Basis der Identifizierung eine Quittung erstellt, der die Identifizierung entnehmbar ist.

Bei dem Schlüssel des Empfängers kann es sich nicht nur um einen Schlüssel im herkömmlichen Sinne, sondern auch um eine Chipkarte, eine Magnetkarte oder ein Codewort handeln, das von dem Empfänger zum Entriegeln der Verriegelungseinrichtung in eine entsprechende Eingabeeinrichtung eingegeben wird.

Soll allerdings zweifelsfrei sichergestellt werden, daß nur der vorbestimmte Empfänger die Sendung aus der Deponiereinrichtung entnehmen kann, und nicht etwa jede beliebige Person, die (befugt oder unbefugt) in Besitz des Schlüssels, der Chipkarte, der Magnetkarte bzw. des Codewortes gekommen ist, so ist es erfindungsgemäß bevorzugt, daß es sich bei dem Schlüssel um eine den Empfänger identifizierende Information handelt. Bei solchen identifizierenden Informationen kann es sich beispielsweise um einen Fingerabdruck des Empfängers, um eine Stimmanalyse od. dgl. handeln.

Die Identifiziereinrichtung kann ein Chipkartenleser, ein Magnetkartenleser, ein Barcodeleser oder ein Abfragegerät für Transponder sein. Selbstverständlich muß in diesem Fall gewährleistet sein, daß ein entsprechender Informationsträger der zuzustellenden Sendung zugeordnet ist.

Die Identifiziereinrichtung kann aber auch eine Waage zum Wägen der deponierten Sendung aufweisen und die Idenfizierung anhand eines Vergleichs des Gewichts der Sendung mit einem oder mehreren vorbestimmten Vergleichswerten vornehmen. Im Falle der Verbindung der Deponiereinrichtung mit dem Distribuenten oder dem Spediteur über einen Datenkanal können die Vergleichswerte auch beim Spediteur oder beim Distribuenten gespeichert sein.

Die Deponiereinrichtung kann nicht nur gegen unbefugtes Entnehmen einer deponierten Sendung, sondern auch gegen unbefugtes Deponieren von Gegenständen verriegelt und nur mit einem Schlüssel zum Deponieren entriegelbar sein. Dabei gelten für diesen Schlüssel ebenfalls die obigen Ausführungen zu dem dem Empfänger zugeordneten Schlüssel, der eine Entnahme der Sendung ermöglicht. Insbesondere kann der Schlüssel, wie auch der Schlüsel des Empfängers, derart gestaltet sein, daß er nur zeitweise eine Entriegelung ermöglicht, nämlich beispielsweise nur dann, wenn dem Empfänger eine Sendung zugestellt werden soll. Die Entriegelungsfähigkeit des Schlüssels des Empfängers kann demgegenüber auf diejenige Zeit beschränkt sein, in der sich eine für ihn bestimmte Sendung in der Deponiereinrichtung befindet. Insbesonders die zeitlich begrenzten Schlüssel werden von dem Distribuenten und/oder vom Spediteur vergeben, beispielsweise im Wege der Datenfernübertragung.

Wie vorstehend erläutert, kann die Deponiereinrichtung isoliert sein. Erfindungsgemäß bevorzugt ist sie jedoch mit dem Distribuenten, einem Spediteur und/oder dem Empfänger zum Austausch von Daten verbunden. Diese Ausführungsform ist insbesondere für die "papierlose" Abwicklung bevorzugt.

Darüber hinaus können aber auch der Distribuent, der Spediteur und/oder der Empfänger zum Austausch von Daten miteinander verbunden sein.

Nachstehend ist die Erfindung anhand zweier bevorzugter Ausführungsbeispiele unter Bezugnahme auf die beiliegende Zeichnung mit weiteren Einzelheiten näher erläutert. Dabei zeigen:
- Fig. 1: ein Ausführungsbeispiel der erfindungsgemäßen Übergabevorrichtung und
- Fig. 2: ein Ausführungsbeispiel der erfindungsgemäßen Distributionsvorrichtung.

Fig. 1 zeigt einen Distribuenten 10, der eine Sendung an einen Empfänger 12 senden möchte. Dazu übergibt der Distribuent 10 die Sendung an einen Spediteur 18. Der Spediteur 18 deponiert die Sendung in einer Deponiereinrichtung 20.

Die Deponiereinrichtung 20 ist mit einem Barcodeleser 22 versehen, mit Hilfe dessen der Spediteur bzw. dessen beauftragter Bote bei der Deponierung der Sendung in der Deponiereinrichtung 20 nach Entriegelung mit seinem Schlüssel einen auf der Sendung befindlichen Barcode einliest, wodurch die Sendung identifiziert wird. Das Identifiziersignal des Barcodelesers 22 wird an eine Quittiereinrichtung 24 in der Deponiereinrichtung 20 abgegeben. Die Quittiereinrichtung ist über Datenleitungen 26 und 28 mit dem Spediteur 18 bzw. dem Distribuenten 10 verbunden und gibt ein Quittiersignal an den Spediteur 18 und an den Distribuenten 10. Das Quittiersignal wird je nach Zeitpunkt des Gefahrübergangs entweder unmittelbar nach Einlesen des Barcodes mit dem Barcodeleser 22 oder bei Entnahme der Sendung durch den Empfänger 12 abgegeben.

Zur Entnahme der Sendung kann der Empfänger 12 eine an der Deponiereinrichtung 20 vorgesehene Verriegelungseinrichtung 30 mit einem Schlüssel 32 öffnen. Bei dem Schlüssel 32 handelt es sich um eine dem Empfänger 12 zugeordnete Kreditkarte 32, die er zum Öffnen der Deponiereinrichtung 20 in einen Magnetkartenleser 34 der Deponiereinrichtung 20 einschiebt. Nach einem Vergleich der gelesenen Kreditkartendaten mit entsprechend gespeicherten Daten beim Distribuenten 10 oder beim Spediteur 18 über die Datenleitungen 28 bzw. 26 wird die Verriegelungseinrichtung 30 zur Entnahme der Sendung freigegeben. Der Empfänger wird entweder von der Deponiereinrichtung 20 über eine Datenleitung 36 oder von dem Distribuenten 10 über eine Datenleitung 38 oder von dem Spediteur 18 über eine Datenleitung 40 davon unterrichtet, daß für ihn eine Sendung in der Deponiereinrichtung 20 deponiert worden ist. Diese Unterrichtung kann auch über das vorhandene Telefonnetz mit Hilfe eines entsprechenden Modems erfolgen.

Zum Austausch von Daten sind auch der Distribuent 10 und der Spediteur 18 über eine Datenleitung 42 miteinander verbunden.

Bei der vorstehend beschriebenen Übergabevorrichtung ist einem Empfänger 12 eine Deponiereinrichtung 20 eindeutig zugeordnet.

Fig. 2 zeigt eine Distributionsvorrichtung, bei der die Zuordnung der Deponiereinrichtung 20 nicht mehr eindeutig ist, sondern bei der einer Deponiereinrichtung mehrere Empfänger 12.1, 12.2 und 12.3 zugeordnet sind. Im übrigen sind identische und entsprechende Elemente in Fig. 2 mit denselben Bezugszahlen wie in Fig. 1 versehen. Zur Vermeidungen von Wiederholungen werden diese Elemente nicht noch einmal erläutert.

Die Funktionsweise der Distributionsvorrichtung nach Fig. 2 ist wie folgt:

Der Distribuent 10 gibt dem Spediteur 18 den Auftrag, eine Sendung an einen der Empfänger 12.1, 12.2 und 12.3 auszuliefern. Nachfolgend sei angenommen, daß der Empfänger 12.1 die Sendung erhalten soll.

Entsprechend dem erteilten Auftrag deponiert der Spediteur 18 bzw. dessen Bote die für den Empfänger 12.1 bestimmte Sendung nach Entriegelung mit seinem Schlüssel in der Deponiereinrichtung 20, wobei er mittels des Barcodelesers 22 einen auf der Sendung angebrachten Barcode liest. Die gelesene Information wird wiederum an die Quittiereinrichtung 24 gegeben, die ein entsprechendes Quittiersignal an den Distribuenten 10 und/oder den Spediteur 18 abgibt.

Da das Quittiersignal auch eine Information über die deponierte Sendung beinhaltet, kann über die Datenleitungen 26 oder 28 vom Spediteur 18 oder vom Distribuenten 10 die Verriegelungseinrichtung derart gesteuert werden, daß nur der Empfänger 12.1 dazu in der Lage ist, die Verriegelungseinrichtung 30 zu öffnen.

Bei der Deponierung der Sendung wird der der Sendung zugeordnete Empfänger 12.1 beispielsweise über die Datenleitung 38.1 oder über eine (nicht gezeigte) Datenleitung vom Spediteur 18 von der Deponierung unterrichtet. Der Empfänger 12.1 kann daraufhin durch Einführen seiner Kreditkarte in den Magnetkartenleser 34 die Verriegelungseinrichtung 30 öffnen, weil ein Vergleich der auf der- Kreditkarte gespeicherten Daten mit den beim Spediteur 18 oder beim Distribuenten 10 gespeicherten Daten ergibt, daß der Empfänger 12.1 zur Entgegennahme der Sendung berechtigt ist.

Ein Vergleich der Daten auf den Kreditkarten 32.2 und 32.3 der Empfänger 12.2 bzw. 12.3 mit den beim Spediteur 18 oder beim Distribuenten gespeicherten Daten ergibt keine Übereinstimmung, weshalb die Deponiereinrichtung für diese Empfänger verrieglt bleibt.

Nach Entnahme der Sendung durch den Empfänger 12.1 kann die Deponiereinrichtung 20 wieder zum Deponieren einer weiteren Sendung verwendet werden, die dann beispielsweise den Empfängern 32.2 oder 32.3 zugeordnet ist.

Sowohl die Übergabevorrichtung nach Fig. 1 als auch die Distributionsvorrichtung nach Fig. 2 machen einen persönlichen Kontakt des eine Sendung in der Deponiereinrichtung deponierenden Boten auch beim Erfordernis einer Quittung unnötig, wodurch die Distribution stark vereinfacht wird. Darüber hinaus ermöglicht es die Distributionsvorrichtung nach Fig. 2 mit weniger Deponiereinrichtungen auszukommen, als potentielle Empfänger vorhanden sind, was eine weitere Vereinfachung mit sich bringt.

Die in der vorstehenden Beschreibung, den Ansprüchen sowie in der Zeichnung offenbarten Merkmale der Erfindung können sowohl einzeln als auch in beliebigen Kombinationen für die Verwirklichung der Erfindung in ihren verschiedenen Ausführungsformen wesentlich sein. Insbesondere sind die Identifiziereinrichtung 22, die Quittiereinrichtung 24, der Schlüssel 32 und der Magnetkartenleser 34 nicht auf die beschriebenen Ausführungsformen beschränkt, sondern können auch durch andere Geräte ersetzt werden, die die erforderliche Funktion erfüllen. Ferner kann vorgesehen sein, daß mehrere Spediteure und/oder mehrere Distribuenten ein und dieselbe Deponiereinrichtung bzw. ein und dieselbe Gruppe von Deponiereinrichtungen benutzen.

## Patentansprüche

1. Distributionsvorrichtung zum Übergeben einer von einem Distribuenten (10) abgegebenen Sendung an einen vorbestimmten Empfänger (12.1) einer Gruppe von mindestens 2 Empfängern (12.1, 12.2, 12.3), mit
mindestens einer mit einer Verriegelungseinrichtung (30) gegen unbefugten Zugriff verriegelbaren Deponiereinrichtung (20) zum vorübergehenden Aufnehmen der Sendung,
einer Steuereinrichtung (34), die die Verriegelungseinrichtung (30) derart steuert, dass sie zumindest während der Anwesenheit der Sendung in der Deponiereinrichtung (20) nur mit einem dem vorbestimmten Empfänger (12.1) zugeordneten Schlüssel (32.1) zur Entnahme der Sendung entriegelt werden kann, und
einer Quittiereinrichtung (24) zum Erstellen einer Quittung für das Deponieren einer Sendung in der Deponiereinrichtung (20) und/oder zum selbsttätigen Erstellen einer Quittung über das Öffnen der Deponiereinrichtung (20) zur Entnahme einer Sendung aus der Deponiereinrichtung (20),
**dadurch gekennzeichnet, dass**
eine Identifiziereinrichtung (22) zum Identifizieren der in der Deponiereinrichtung (20) deponierten Sendung vorgesehen ist und
die Steuereinrichtung (34) die Verriegelungseinrichtung (30) auf der Basis der Identifizierung der deponierten Sendung steuert.

2. Vorrichtung nach Anspruch 1, **dadurch gekennzeichnet, dass** die Quittiereinrichtung (24) einen Stempel aufweist.

3. Vorrichtung nach Anspruch 1 oder 2, **dadurch gekennzeichnet, dass** die Quittiereinrichtung (24) einen Drucker aufweist.

4. Vorrichtung nach einem der Ansprüche 1 bis 3, **dadurch gekennzeichnet, dass** die Quittiereinrichtung (24) ein Lese/Schreib-Gerät für Chipkarten und/oder Magnetkarten aufweist.

5. Vorrichtung nach einem der vorangehenden Ansprüche, **dadurch gekennzeichnet, dass** die Quittiereinrichtung (24) einen Anschluss zum Abgeben die Quittierinformation beinhaltender elektrischer Signale aufweist.

6. Vorrichtung nach einem der vorangehenden Ansprüche, **dadurch gekennzeichnet, dass** die Quittiereinrichtung (24) auf der Basis der Identifizierung eine Quittung erstellt, der die Identifizierung entnehmbar ist.

7. Vorrichtung nach einem der vorangehenden Ansprüche, **dadurch gekennzeichnet, dass** der Schlüssel (32) eine Chipkarte, eine Magnetkarte oder ein Codewort ist.

8. Vorrichtung nach einem der vorangehenden Ansprüche, **dadurch gekennzeichnet, dass** der Schlüssel (32) eine den Empfänger identifizierende Information ist.

9. Vorrichtung nach einem der vorangehenden Ansprüche, **dadurch gekennzeichnet, dass** die Identifiziereinrichtung (22) ein Chipkartenleser, ein Magnetkartenleser, ein Barcodeleser oder ein Abfragegerät für Transponder ist.

10. Vorrichtung nach einem der vorangehenden Ansprüche, **dadurch gekennzeichnet, dass** die Identifiziereinrichtung (22) eine Waage zum Wägen der deponierten Sendung aufweist und die Identifizierung anhand eines Vergleichs des Gewichts der Sendung mit einem oder mehreren vorbestimmten Vergleichswerten vornimmt.

11. Vorrichtung nach einem der vorangehenden Ansprüche, **dadurch gekennzeichnet, dass** die Deponiereinrichtung (20) gegen unbefugtes Deponieren von Gegenständen verriegelt ist und nur mit einem Schlüssel zum Deponieren entriegelt werden kann.

12. Vorrichtung nach einem der vorangehenden Ansprüche, **dadurch gekennzeichnet, dass** die Deponiereinrichtung (20) mit dem Distribuenten (10), einem Spediteur (18) und/oder dem Empfänger (12) zum Austausch von Daten verbunden ist.

13. Vorrichtung nach einem der vorangehenden Ansprüche, **dadurch gekennzeichnet, dass** der Distribuent (10), der Spediteur (18) und/oder der Empfänger (12) zum Austausch von Daten miteinander verbunden sind.

## Claims

1. A distribution device for transferring an item deposited by a sender (10) to a predetermined recipient (12.1) from a group of at least two recipients (12.1, 12.2, 12.3), comprising
at least one deposit arrangement (20) lockable against unauthorised access by means of a locking arrangement (30), for temporarily storing the item,
a control arrangement (34) which controls the locking arrangement (30) in such a way that, at least during the presence of the item in the deposit arrangement (20), it can only be unlocked by a key (32.1) allocated to the predetermined recipient (12.1) for retrieval of the item, and
a receipt arrangement (24) for issuing a receipt upon deposition of an item in the deposit arrangement (20) and/or for automatically issuing a receipt upon opening of the deposit arrangement (20) for retrieval of the item therefrom,
**characterised in that**
an identification arrangement (22) for identification of the item deposited in the deposit arrangement (20) is provided, and
the control arrangement (34) controls the locking arrangement (30) on the basis of the identification of the deposited item.

2. A device according to claim 1, **characterised in that** the receipt arrangement (24) comprises a stamp.

3. A device according to claim 1 or 2, **characterised in that** the receipt arrangement (24) comprises a printer.

4. A device according to any one of claims 1 to 3, **characterised in that** the receipt arrangement (24) comprises a read/write unit for smart cards and/or magnetic cards.

5. A device according to any one of the preceding claims, **characterised in that** the receipt arrangement (24) comprises a connection for the emission of electrical signals containing the receipt information.

6. A device according to any one of the preceding claims, **characterised in that** the receipt arrangement (24) issues a receipt on the basis of the identification, which is shown on the receipt.

7. A device according to any one of the preceding claims, **characterised in that** the key (32) is a smart card, a magnetic card or a codeword.

8. A device according to any one of the preceding claims, **characterised in that** the key (32) is a piece of information identifying the recipient.

9. A device according to any one of the preceding claims, **characterised in that** the identification arrangement (22) is a smart-card reader, a magnetic-card reader, a barcode reader or an interrogation unit for transponders.

10. A device according to any one of the preceding claims, **characterised in that** the identification arrangement (22) comprises scales for weighing the deposited item and carries out identification by comparing the weight of the item with one or more predetermined reference values.

11. A device according to any one of the preceding claims, **characterised in that** the deposit arrangement (20) is locked against unauthorised depositing of objects and, for making a deposit, can only be unlocked by a key.

12. A device according to any one of the preceding claims, **characterised in that** the deposit arrangement (20) is connected to the sender (10), a forwarding agent (18) and/or the recipient (12) for the exchange of data.

13. A device according to any one of the preceding claims, **characterised in that** the sender (10), the forwarding agent (18) and/or the recipient (12) are connected to one another for the exchange of data.

## Revendications

1. Dispositif de distribution pour transmettre un envoi émis par un distributeur (10) à un récepteur prédéterminé (12.1) d'un groupe d'au moins 2 récepteurs (12.1, 12.2, 12.3), avec
au moins un dispositif de dépôt (20) pouvant être verrouillé avec une installation de verrouillage (30) contre un accès non autorisé, pour la réception transitoire de l'envoi,
une installation de commande (34) qui commande l'installation de verrouillage (30) de façon qu'au moins pendant la présence de l'envoi dans l'installation de dépôt (20), elle puisse être déverrouillée seulement avec une clé (32.1) associée au récepteur prédéterminé (12.1), pour le retrait de l'envoi et
une installation de quittance (24) pour établir une quittance pour le dépôt d'un envoi dans l'installation de dépôt (20) et/ou pour l'établissement automatique d'une quittance se rapportant à l'ouverture de l'installation de dépôt (20) pour le retrait d'un envoi de l'installation de dépôt (20),
**caractérisé en ce**
**qu'**il est prévu une installation d'identification (22) pour l'identification de l'envoi déposé dans l'installation de dépôt (20) et
**que** l'installation de commande (34) commande l'installation de verrouillage (30) sur la base de l'identification de l'envoi déposé.

2. Dispositif selon la revendication 1, **caractérisé en ce que** l'installation de quittance (24) présente un cachet.

3. Dispositif selon la revendication 1 ou 2, **caractérisé en ce que** l'installation de quittance (24) présente une imprimante.

4. Dispositif selon l'une des revendications 1 à 3, **caractérisé en ce que** l'installation de quittance (24) présente un appareil de lecture/écriture pour des cartes à puce et/ou des cartes magnétiques.

5. Dispositif selon l'une des revendications précédentes, **caractérisé en ce que** l'installation de quittance (24) présente un raccordement pour émettre des signaux électriques contenant des informations de quittance.

6. Dispositif selon l'une des revendications précédentes, **caractérisé en ce que** l'installation de quittance (24) établit sur la base de l'identification une quittance sur laquelle figure l'identification.

7. Dispositif selon l'une des revendications précédentes, **caractérisé en ce que** la clé (32) est une carte à puce, une carte magnétique ou un mot de code.

8. Dispositif selon l'une des revendications précédentes, **caractérisé en ce que** la clé (32) est une information identifiant le récepteur.

9. Dispositif selon l'une des revendications précédentes, **caractérisé en ce que** l'installation d'identification (22) est un lecteur de carte à puce, un lecteur de carte magnétique, un lecteur de code à barres ou un appareil d'interrogation pour un répondeur d'identification.

10. Dispositif selon l'une des revendications précédentes, **caractérisé en ce que** l'installation d'identification (22) présente une balance pour peser l'envoi déposé et procède à l'identification à l'aide d'une comparaison du poids de l'envoi avec une ou plusieurs valeurs de comparaison prédéterminées.

11. Dispositif selon l'une des revendications précédentes, **caractérisé en ce que** l'installation de dépôt (20) est verrouillée contre un dépôt non autorisé d'objets et peut être déverrouillée seulement avec une clé pour le dépôt.

12. Dispositif selon l'une des revendications précédentes, **caractérisé en ce que** l'installation de dépôt (20) est reliée au distributeur (10), à un transporteur (18) et/ou le récepteur (12) pour l'échange de données.

13. Dispositif selon l'une des revendications précédentes, **caractérisé en ce que** le distributeur (10), le transporteur (18) et/ou le récepteur (12) sont reliés entre eux pour l'échange de données.
